# FASCICULE DE BREVET EUROPEEN

(11) **EP 2 221 838 B1**
(45) Date de publication et mention de la délivrance du brevet: **17.07.2013**
(21) Numéro de dépôt: 10290043.8
(22) Date de dépôt: 28.01.2010
(51) Int. Cl.: H01H 33/55, H01H 71/12, H01F 27/40

(54) **Procédé, dispositif et système de protection d'un appareil électrique, ainsi que transformateur et poste comportant un tel dispositif ou système**
Verfahren, Vorrichtung und System zum Schutz eines elektrischen Geräts, sowie Transformator und Anlage, die eine solche Vorrichtung oder ein solches System umfassen
Method, device and system for protecting an electrical appliance, as well as a transformer and a substation comprising such a device or system

(30) Priorité: 19.02.2009 FR 0900766
(43) Date de publication de la demande: 25.08.2010
(73) Titulaire: SOCIETE NOUVELLE TRANSFIX TOULON, 46000 Cahors (FR)
(72) Inventeur: Bougandoura, Benjamin, 83210 Sollies-Pont (FR); Grima, Thierry, 83500 La Seyne sur Mer (FR); Faltermeier, Jean-Francis, 83210 Sollies-Toucas (FR)
(74) Mandataire: Novagraaf Technologies

(56) Documents cités:
- EP-A- 0 190 985
- EP-A- 0 653 765
- EP-A- 0 800 251
- FR-A- 2 759 212

## Description

L'invention concerne un procédé destiné à la protection des appareils électriques contre les effets qui résultent de surcharges, et plus particulièrement des transformateurs polyphasés de distribution de l'énergie électrique moyenne-tension / basse-tension, en vue d'assurer une protection anticipée aux surcharges excessives en situation d'exploitation courante. L'invention se rapporte également à un dispositif de mise en oeuvre de ce procédé, ainsi qu'à un système de protection comportant le dispositif de protection ci-dessus et un dispositif de protection contre les effets des défauts internes desdits appareils. L'invention se rapporte également à un transformateur et à un poste de transformation comptant de tels dispositif ou système.

Il est aujourd'hui courant de protéger les transformateurs de distribution moyenne-tension / basse-tension contre les effets des défauts internes, en vue d'éviter les effets secondaires consécutifs à une défaillance du transformateur. De telles solutions sont décrites par exemple dans les documents de brevet EP0817346, EP 0 800 251 ou EP 0 653 765.

Les dispositifs décrits ont pour fonction essentielle de supprimer les effets secondaires dus à une défaillance du transformateur. Leur objet n'est donc pas d'empêcher l'apparition d'avarie dans l'appareil, mais d'éviter que celle-ci ne se transforme en une manifestation dangereuse pour l'environnement, telle qu'un incendie ou une explosion.

Le document EP0817346 en particulier présente une solution qui apporte de surcroît une déconnexion de toutes les phases alimentant le transformateur, évitant ainsi la persistance d'un courant de défaut qui serait préjudiciable au maintien en exploitation du réseau moyenne-tension.

Mais une remise sous tension du transformateur dans sa configuration initiale sur le site d'exploitation, au moyen d'un organe de manoeuvre, accessible par exemple de l'extérieur devrait être écartée. Cette solution serait en effet dangereuse pour l'intervenant qui voudrait remettre le transformateur sous tension sans une réparation préalable qui ne peut d'ailleurs être effectuée qu'en atelier.

L'expérience révèle que l'origine des avaries des transformateurs en exploitation est fréquemment liée à une situation de surcharge. De tels cas apparaissent particulièrement dans les zones où les besoins en électricité sont fortement évolutifs, dans les pays en voie de développement par exemple. L'augmentation des besoins en énergie, suite à l'extension d'une agglomération ou à l'accroissement locale de l'activité économique, se déroule en général dans un contexte non planifié, ne permettant pas une anticipation de l'adaptation de la puissance du transformateur sollicité. Celui-ci est alors progressivement surchargé, au point de tomber en avarie du fait d'échauffements excessifs que subissent ses enroulements électriques.

Un transformateur peut également subir une surcharge du fait d'un défaut d'isolement apparaissant sur les lignes basse-tension qu'il alimente. Ce défaut, plus ou moins lointain, se traduit alors par un court-circuit impédant, générant un courant anormal assimilable à une surcharge.

Il est également fréquent de protéger les transformateurs de distribution contre les surcharges, ainsi que les courts-circuits, par des disjoncteurs basse-tension situés en extérieur, ou directement intégrés dans le bain d'huile de l'appareil à protéger, ou encore sur le circuit moyenne-tension du transformateur. Avantageusement, avec cette dernière solution, l'intensité à interrompre est plus faible et donc le coût de la fonction réduit.

L'efficacité de ce type de solutions à disjoncteur n'est néanmoins pas suffisante : il apparaît que le taux de défaillance lié aux cas de surcharges est supérieur à 5 % par année d'exploitation sur certains réseaux, causant un préjudice grave pour le distributeur d'énergie. Ce manque d'efficacité s'explique par les conditions d'utilisation de ces disjoncteurs, qu'ils soient en extérieur ou en intérieur (environnement sévère en extérieur ; déclenchement fonction de l'intensité et de sa durée ; température prise en compte différente de celle des éléments sensibles à la surcharge du transformateur).

Indépendamment des aspects liés à la fiabilité, ces solutions présentent également un risque pour l'exploitant : elles sont prévues pour permettre une manoeuvre de fermeture, suite à un déclenchement. Or ce déclenchement peut également être concomitant ou consécutif à un défaut du transformateur, lequel provoque l'échauffement à l'origine du fonctionnement de la protection. Dans un tel cas, l'opérateur peut effectuer une manoeuvre de remise sous charge ou sous tension du transformateur avarié et s'expose alors à l'apparition de tensions de touché ou de pas dangereuses, voire à des incendies ou explosions.

Les buts de l'invention sont de remédier aux inconvénients de l'état de la technique et, plus particulièrement d'atteindre l'un au moins des objectifs suivants :
- assurer une protection efficace et fiable contre les surcharges du transformateur et donc réduire les cas d'avarie, tout en permettant une exploitation optimale,
- être sécurisant en interdisant tout risque de remise sous tension d'un transformateur en situation de défaut,
- réduire les cas de défaillance pour réaliser une protection complète contre les effets des défauts internes des transformateurs ou équivalents.

Pour ce faire, l'invention part de l'observation qu'un transformateur immergé dans un diélectrique liquide, tel qu'une huile minérale, présente un vieillissement fortement accéléré dès que la température au sein de ses enroulements électriques dépasse une certaine valeur. Par exemple, pour des isolants cellulosiques imprégnés par une huile minérale, cette valeur est de 98°C. De plus, si la température de l'appareil dépasse 140°C en un point chaud, le transformateur subira une avarie à court terme (quelques dizaines d'heures de fonctionnement).

Il est alors apparu critique que, pour obtenir une protection efficace du transformateur contre les surcharges, cette protection se fasse à partir d'une mesure de la température réelle des enroulements électriques. Cette approche se traduit par la prise en compte de l'inertie thermique du transformateur qui résulte de la superposition de deux constantes de temps : une constante de temps de l'échange thermique entre le bain d'huile et l'air ambiant (en général de l'ordre de 2 heures) et une constante de temps de l'échange thermique entre les enroulements électriques et le bain d'huile (en général de l'ordre de 10 minutes).

Or interrompre une intensité de service, même en conditions de surcharge, sur le circuit moyenne-tension du transformateur peut être réalisé avec une capacité de coupure limitée, par exemple de l'ordre de la dizaine d'ampères de manière plus simple et économique que s'il s'agit d'agir sur le circuit basse-tension dimensionné pour des intensités de service de plusieurs centaines d'ampères.

Plus précisément, l'invention, telle que définie dans la revendication 1, a pour objet un procédé de protection contre les effets de surcharges d'un appareil électrique de transformation moyenne-tension / basse-tension ou transformateur présentant une partie active, l'appareil étant immergé dans un diélectrique liquide. Le procédé consiste à interrompre le courant d'alimentation en moyenne-tension en fonction d'une détection thermique de la variation en température de la partie active de l'appareil à protéger, l'interruption étant réalisée directement dans le diélectrique liquide.

Dans le cas d'un appareil en mode polyphasé, le procédé consiste à réaliser, pour chaque phase, une interruption du courant électrique en moyenne-tension rotative par des contacts fixes et mobiles, les contacts mobiles de toutes les phases étant solidaires en rotation et aptes à créer, en fonction de la position de rotation, une liaison galvanique entre les contacts fixes propres à chaque phase.

L'invention concerne également un dispositif tel que défini dans la revendication 3.

Un tel dispositif de protection contre les effets de surcharge dudit appareil électrique de transformation de tension ou transformateur, comporte, entre autres, un interrupteur de courant d'alimentation en moyenne-tension, un mécanisme de commande , et une sonde thermique apte à déclencher le mécanisme de commande. La sonde est positionnée de manière à être soumise à la température de la partie active de l'appareil à protéger. L'interrupteur ainsi que sa commande sont intégrés dans le volume de diélectrique liquide de l'appareil.

Selon des modes de réalisation particuliers :
- l'interrupteur du courant d'alimentation en moyenne-tension est un interrupteur rotatif polyphasé comprenant, pour chaque phase, deux contacts fixes et deux contacts mobiles reliés électriquement entre eux, les contacts mobiles de toutes les phases étant solidaires d'un axe rotatif et aptes, selon la position de l'ensemble rotatif, à créer une liaison galvanique entre les deux contacts fixes propres à chaque phase ;
- la commande actionnant l'interrupteur comporte un ressort de rappel agissant sur un levier solidaire d'un axe de rotation, formant une fonction « tumbler » (c'est-à-dire à bascule) apte à donner deux positions de stabilité pour lesquelles le courant d'alimentation est soit passant soit interrompu;
- le levier sur lequel agit le ressort de rappel présente un degré de liberté en rotation par rapport à l'axe de la commande, ce degré de liberté étant limité angulairement par une goupille solidaire de l'axe de l'interrupteur et d'une lumière dans le moyeu du levier sur lequel agit le ressort de rappel, de manière à obtenir une vitesse d'ouverture des contacts de l'interrupteur indépendante de celle du mécanisme de commande ;
- la commande à l'ouverture de l'interrupteur est opérée par un électroaimant ;
- une commande manuelle situé à l'extérieur de l'appareil permet de fermer l'interrupteur en entraînant le levier sur lequel agit le ressort de rappel au-delà du point d'équilibre du tumbler, celui-ci assurant ensuite la rotation de l'axe avec une vitesse indépendante de la vitesse d'entraînement de la commande manuelle ;
- la commande manuelle n'est active qu'en fermeture de l'interrupteur;
- l'électroaimant peut être alimenté - en cas de besoin - par une tension prélevée aux bornes d'un des enroulements basse-tension du transformateur à protéger ;
- l'électroaimant est commandé par une sonde thermique constituée d'un bilame provoquant la fermeture du circuit d'alimentation du solénoïde de l'électroaimant en cas de dépassement d'un seuil de température prédéfini ;
- la sonde thermique est positionnée en partie supérieure d'un des canaux de refroidissement de l'enroulement basse-tension du transformateur ;

Selon un aspect particulier, l'invention concerne également un système de protection contre les effets de surcharge d'un transformateur moyenne / basse-tension comportant le dispositif de protection contre les surcharges défini ci-dessus couplé à un dispositif de protection contre les effets des défauts internes du transformateur. Un tel dispositif est décrit par exemple dans les documents de brevets EP0817346 ou EP1122848.

Selon des modes de réalisation particuliers :
- l'interrupteur du dispositif de protection contre les surcharges est mis en commun aux deux dispositifs pour être apte à constituer un moyen de déconnexion pour chacun des deux dispositifs ;
- la commande manuelle comporte un fusible mécanique apte à empêcher la fermeture de l'interrupteur actionné à l'ouverture par le dispositif de protection contre les effets des défauts internes du transformateur.

L'invention se rapporte également à un transformateur de distribution de l'énergie électrique moyenne-tension / basse-tension incluant le dispositif ou le système de protection contre les effets de surcharge ci-dessus, ainsi que le poste de transformation comprenant un tel transformateur de distribution.

D'autres caractéristiques et avantages ainsi qu'une meilleure compréhension de l'invention apparaîtront à la lecture de la description détaillée qui suit, se rapportant à des exemples de réalisation en référence aux dessins annexés qui représentent, respectivement :
- la figure 1, un schéma de principe d'un transformateur équipé d'un dispositif selon l'invention ;
- la figure 2, une vue perspective de l'interrupteur rotatif d'un exemple de dispositif selon l'invention ;
- les figures 3a et 3b, un exemple de tumbler de la commande d'interrupteur dans ses deux positions bistables ;
- la figure 4, une vue perspective éclatée d'un exemple de commande manuelle de remise sous tension du transformateur ;
- la figure 5, un schéma général de système de protection selon l'invention intégrant une fonction de protection contre les effets des défauts internes du transformateur ; et
- la figure 6, une vue perspective d'un exemple du système de protection de la figure 5.

En référence au schéma de principe de la figure 1, un transformateur 1 équipé d'un dispositif de protection selon l'invention adopte le principe suivant.

Un tel dispositif 3 comporte un interrupteur rotatif 20 moyenne-tension, placé dans la cuve 2 du transformateur 1, pour chaque phase A, B, C alimentant le transformateur 1, un actionneur 8, et un mécanisme de commande 6. Cet interrupteur 20, situé en amont de la partie active 4 du transformateur 1, peut être fermé manuellement, par exemple par une manette à levier 100 accessible depuis l'extérieur de la cuve 2 du transformateur. Le mécanisme à fonction tumbler 6, c'est-à-dire à bascule, assure une vitesse des contacts à la fermeture de l'interrupteur indépendante de la vitesse de manoeuvre de la manette 100. Un tel mécanisme est décrit en détail plus loin, en référence aux figures 3a, 3b et 4.

Ce mécanisme permet également, grâce à une accumulation d'énergie dans un ressort 7 qu'il intègre, l'ouverture de l'interrupteur 20 suite au fonctionnement d'un actionneur 8 tel qu'un électroaimant. Cet électroaimant 8 provoque l'ouverture lorsqu'il est alimenté par une tension sous l'effet de la fermeture des contacts d'une sonde thermique 9 de type bilame. La tension d'alimentation nécessaire à l'électroaimant 8 est directement prélevée sur l'enroulement basse-tension 10 du transformateur 1 pour l'alimentation des phases basses tensions « a », « b » et « c », accompagnées du neutre « n ». Cette sonde est située dans l'enroulement basse-tension 10 compris dans la partie active 4 du transformateur 1.

La mise en exploitation du dispositif de protection aux surcharges est alors la suivante. Suite à une charge anormale en intensité et en durée appliquée au transformateur en service, le transformateur est mis hors tension par l'intervention du dispositif décrit ci-dessus. La distribution de l'énergie est alors interrompue et le distributeur est informé par sa clientèle de l'absence de tension. Un opérateur se rend sur site pour constater l'interruption suite à surcharge, signalisée par la position de la manette 100. L'opérateur procède alors à une vérification du réseau basse-tension et, au besoin, à un délestage du transformateur ou une réparation sur le réseau basse-tension. Entre-temps, le transformateur s'est refroidi et est descendu à une température permettant sa remise sous tension. Dans le cas contraire, la mise sous tension du transformateur engendre la mise sous tension de l'électroaimant 8 et, dès la fin de l'action manuelle de l'opérateur sur la manette 100, l'interrupteur 20 du dispositif de protection s'ouvre automatiquement, empêchant la remise sous tension durable du transformateur.

Les figures 2, 3a, 3b et 4 illustrent, de manière détaillée, les éléments constitutifs d'un exemple non limitatif de réalisation d'un dispositif 3 selon l'invention.

En référence à la figure 2, l'interrupteur rotatif en matière isolante 20, guidé par deux paliers 21 a et 21b, comprend une liaison 22 pour chaque phase alimentant la partie active du transformateur. Chaque liaison 22 est susceptible de s'interposer entre deux contacts 23 et 24, respectivement par rotation amont et aval. Un interrupteur rotatif 20 est, ainsi constitué, capable d'interrompre un courant de service du transformateur, y compris en situation de surcharge. Les contacts 23 et 24 sont positionnés sur des parois isolantes parallèles 25, complétant les paliers 21 a et 21 b pour constituer un carter 200. L'interrupteur 20 est représenté ici en position ouverte et le mécanisme de commande 6 est représenté en liaison avec le moyeu 2A prolongeant l'interrupteur rotatif 20, au-delà du palier 21b, sur l'axe 26 solidaire de l'interrupteur rotatif 20.

Sur les figures 3a et 3b, qui détaillent le mécanisme de commande 6 à fonction tumbler, l'axe 26 comprend une goupille 27 susceptible d'être entraînée par une bague 28 montée sur le moyeu de l'axe. La bague 28 est elle-même solidaire d'un levier 29 monté sur le moyeu 2A (figure 2). Le levier 29 est en relation avec une biellette 30 par une articulation en pivot 3A, la biellette 30 comportant une lumière longitudinale 3B le long de laquelle coulisse un goujon 31 monté sur le palier 21 b. Le ressort 7, monté sur la biellette 30 et lié en extrémité au goujon 31, peut agir en pression sur le levier 29.

Selon la position angulaire de la biellette 30, le ressort 7 sera plus ou moins comprimé. La position angulaire de la bague 28 qui correspond à l'alignement verticale de la biellette 30 et du levier 29, représente un point dur K sur le trajet de pivotement C entre deux positions angulaires extrêmes stables S1 et S2, correspondant respectivement :
- à la position fermée de l'interrupteur (figure 3a), dans laquelle les liaisons 22 sont couplées aux contacts 23 et 24, et
- à la position ouverte de l'interrupteur (figure 3b) dans laquelle les liaisons 22 sont totalement découplées des contacts 23 et 24.

Un électroaimant 8 est positionné sur un épaulement 21e du palier 21b de manière à agir directement sur le levier 29 lorsque son noyau 3C sort sous l'effet d'une tension d'alimentation.

De manière à assurer l'indépendance de la vitesse de rotation de l'interrupteur rotatif 20 par rapport aux moyens de commande, la bague 28 comporte deux lumières 32 symétriques dans lesquelles débouchent les extrémités de la goupille 27 définies angulairement de sorte que :
- l'interrupteur rotatif 20 est entraîné à l'ouverture uniquement après le passage du point dur K, la vitesse de séparation des contacts 23 et 24 ne dépendant plus alors que de l'action du ressort 7 et non de celle de l'électroaimant 8;
- l'interrupteur rotatif 20 est entraîné à la fermeture après le passage de ce même point dur selon une vitesse d'approche des contacts 23 et 24, dépendant là encore du ressort 7 et non de l'action manuelle visant la fermeture de l'interrupteur.

La figure 4 montre, en vue éclatée, le mécanisme à fonction tumbler 6 couplé à une commande externe manuelle 11 apte, à partir d'une manette 100, à remettre le transformateur sous tension, suite à déclenchement à partir de la position d'ouverture (figure 3b). Comme il n'est pas souhaitable qu'une mise hors tension du transformateur soit possible manuellement - indépendamment de toute situation de surcharge - l'interrupteur rotatif est conçu pour ne pas autoriser la mise hors tension à parti de la position de fermeture. Il n'a pas de pouvoir de sectionnement, et n'est donc pas considéré ici comme un organe de manoeuvre permettant l'isolement du transformateur par rapport au réseau.

Ainsi, cette commande 11 permet, à partir de la manette 100, d'entraîner par rotation uniquement dans un sens, selon le sens horaire (flèche F) dans l'exemple en vue éclatée, le levier 29 et la bague 28 en vue de la fermeture de l'interrupteur.

La commande 11 est constituée d'un axe 40 terminé par la goupille 27, l'axe 40 traversant un palier étanche 41 solidaire d'une paroi 5 de la cuve du transformateur, et d'un doigt d'entraînement 42 excentré. Un ressort de rappel 43 monté dans le palier 41 permet à la manette 100 d'avoir une position angulaire représentative de la position du levier 29 : à l'aide d'un repérage adéquat sur la paroi 5 - « 0 » et « 1 » - il est alors possible de voir à distance l'état respectivement ouvert ou fermé du dispositif de protection. Ainsi, cette commande n'autorise pas une ouverture manuelle, une action dans le sens inverse de F ne permettant pas l'entraînement du levier 29 par le doigt d'entrainement 42.

Tel que décrit ci-dessus, le dispositif de protection contre les surcharges est avantageusement connecté en série avec un dispositif de protection contre les effets des défauts internes tel que décrit par exemple dans les documents de brevets EP0817346 et EP1122848. De cette manière, en cas de défaut dans le transformateur, une déconnexion est réalisée au niveau du dispositif de protection contre les effets des défauts internes et une manoeuvre de fermeture du dispositif de protection contre les surcharges reste sans effet. La protection de l'exploitant est donc toujours assurée. Il ne peut y avoir remise sous tension ou sous charge d'un transformateur en situation de défaut.
Il est donc avantageux de coupler la fonction de protection contre les surcharges du dispositif 3 ci-dessus avec une fonction de protection du transformateur contre les effets des défauts internes. L'ensemble forme alors un système de protection intégrant ce dispositif de protection contre les surcharges couplé à un dispositif de protection contre les effets des défauts internes du transformateur. Un tel dispositif est décrit par exemple dans les documents de brevets EP0817346 ou EP1122848.

Le couplage entre les dispositifs de protection peut être une connexion ou une combinaison afin de rendre l'ensemble plus économique (réduction du nombre de pièces) et plus compact.

Avantageusement, la combinaison des deux dispositifs peut être réalisée par mise en commun de l'interrupteur du dispositif de protection contre les surcharges, cet interrupteur 20 constituant alors un moyen de déconnexion pour chacun des deux dispositifs. Ainsi, l'interrupteur rotatif 20 assure également la fonction de déconnexion triphasée.

La figure 5 montre le schéma de principe d'une telle combinaison. En référence au document de brevet EP 0817346, la fonction de protection contre les défauts internes intègre, pour chaque phase A, B, C alimentant le transformateur 1, un fusible moyenne-tension 50 étanche à l'huile minérale. En variante, l'une des trois phases peut ne pas comporter de fusible.

Conformément au schéma de la figure 5, chaque fusible 50 est inséré entre le point de raccordement à la phase correspondante, A - B - C du réseau moyenne-tension, et l'interrupteur rotatif 20 auquel le fusible, qui comporte un percuteur 51, est connecté mécaniquement par une liaison 56 sur un axe 54. De même, un percuteur de terre 52 est connecté entre la masse M de la partie active du transformateur et la mise à la terre T de l'appareil. Les percuteurs 51 et 52 sont en liaison avec un axe en rotation 54 monté sur l'axe 26 de l'interrupteur 20 par une liaison 55. Les autres références 4, 6, 8, 9, 100 et les phases « a - b - c - n » renvoient à la figure 1 et à la description qui s'y rattache.

La figure 6 détaille un exemple de réalisation de la combinaison de fonctions décrite en référence à la figure 5. Les percuteurs 51 et 52 sont positionnés au regard des gâchettes 53, reliées entre elles par l'axe 54 qui est entraîné en rotation lors du fonctionnement de l'un au moins des percuteurs 51 et/ou 52. La liaison en rotation 55 est établie entre cet axe 54 et le dispositif de protection contre les surcharges d'axe 26 solidaire de l'interrupteur rotatif 20 dépassant du palier 21 a. Les fusibles 50 sont connectés par les liaisons 56 sur l'axe 54.

La figure 6 présente l'ensemble alors que l'interrupteur est ouvert suite au fonctionnement du percuteur 51 appartenant au fusible 50 de la phase C. Ainsi, l'action d'au moins un percuteur entraîne en rotation les axes 54 et 26, l'ensemble rotatif 20 associé à l'axe de rotation 26. Le mécanisme à fonction tumbler 6 (illustré plus précisément aux figures 3a, 3b et 4) est également entraîné en rotation jusqu'à une position angulaire dépassant nettement le point dur, correspondant à la compression maximale du ressort 7, puis le tumbler prolonge le mouvement d'ouverture de l'interrupteur 20 en libérant son énergie.

Une fonction avantageuse, pour la sécurité des personnes et l'efficacité de la fonction de protection contre les défauts internes, consiste à interdire toute tentative de réarmement de la protection contre les surcharges suite à ouverture sur défaut interne.

Selon un exemple de réalisation, cette fonction est obtenue, en référence aux figures 4 et 6, à partir du doigt d'entraînement 42 qui constitue un fusible mécanique. Dans cette variante, ce doigt 42 présente à sa base une fragilisation, par exemple par réduction de section, de sorte que :
- il est apte à entraîner le levier 29 et à comprimer le ressort 7, lorsque le fonctionnement du transformateur est rétabli suite à intervention sur surcharge,
- il se rompt sous l'effet de l'addition du couple résistant dû au ressort 7 et du couple résistant dû à l'un ou plusieurs des percuteurs 51 ou 52, lequel est environ cinq fois supérieur au couple généré par le ressort 7.

S'agissant dans ce second cas d'un fonctionnement suite à un défaut interne dans le transformateur, nécessitant une réparation en atelier, le remplacement de cette pièce ne devrait pas constituer en soi un inconvénient.

L'invention n'est pas limitée aux exemples de réalisation décrits et représentés. Il est par exemple possible d'aménager les gâchettes 53 directement sur l'interrupteur rotatif 20, les fusibles 50 et le percuteur de terre 52 étant alors compris dans le plan du carter 200. Les distances séparant les fusibles 50 et le percuteur de terre 52, et les liaisons 22 de l'interrupteur rotatif 20 doivent alors être choisies de manière à assurer un isolement suffisant.

## Revendications

1. Procédé de protection contre les effets de surcharges d'un appareil électrique de transformation moyenne-tension / basse-tension ou transformateur (1) présentant une partie active (4), l'appareil étant immergé dans un diélectrique liquide, **caractérisé en ce qu'**il consiste à interrompre (20) le courant d'alimentation en moyenne-tension en fonction d'une détection thermique (9) de la variation en température de la partie active (4) de l'appareil à protéger (1) déclenchant dans un dispositif de protection le fonctionnement d'un actionneur (8) apte à agir directement sur un levier (29) en relation par une articulation en pivot (3A) avec une biellette (30) sur laquelle est monté un ressort (7) de sorte que l'interruption est réalisée directement dans le diélectrique liquide.

2. Procédé de protection contre les effets de surcharge selon la revendication 1, **caractérisé en ce que**, en cas d'un appareil en mode polyphasé, il consiste à réaliser, pour chaque phase (A, B, C), une interruption (20) du courant électrique en moyenne-tension rotative par des contacts fixes (23, 24) et mobiles (22), les contacts mobiles (22) de toutes les phases étant solidaires en rotation et aptes à créer, en fonction de la position de rotation, une liaison galvanique entre les contacts fixes (23, 24) propres à chaque phase.

3. Dispositif de protection contre les surcharges d'un appareil électrique immergé dans un diélectrique liquide tel qu'un transformateur (1) moyenne-tension basse-tension polyphasé comportant :
- un interrupteur du courant d'alimentation en moyenne-tension (20), **caractérisé par le fait que** le dispositif comporte :
- un mécanisme de commande (6) comportant un levier (29) en relation par une articulation en pivot (3A) avec une biellette (30) sur laquelle est monté un ressort (7);
- un actionneur (8) apte à agir directement sur ledit levier (29) et apte à actionner cet interrupteur (20), et
- une sonde thermique (9) pouvant déclencher le mécanisme de commande (6), la sonde (9) étant positionnée de manière à être soumise à la température de la partie active (4) de l'appareil (1) à protéger, l'interrupteur (20) et son mécanisme de commande (6) étant intégrés dans le volume de diélectrique liquide de l'appareil.

4. Dispositif de protection contre les surcharges selon la revendication précédente, **caractérisé par le fait que** le mécanisme de commande (6) actionnant l'interrupteur (20) comporte un ressort de rappel (7) agissant sur un levier (29) solidaire de l'axe de rotation (26) de l'interrupteur (20), donnant à celui-ci deux positions de stabilité (S1, S2) pour lesquelles le courant d'alimentation est respectivement passant ou interrompu, et formant une fonction tumbler.

5. Dispositif de protection contre les surcharges selon la revendication précédente, dans lequel le levier (29) sur lequel agit le ressort de rappel (7) présente un degré de liberté en rotation par rapport à l'axe (26) de l'interrupteur (20), ce degré de liberté étant limité angulairement au moyen d'une goupille (27) solidaire de l'axe (26) de l'interrupteur et d'une lumière (32) de dimension définie dans le moyeu (2A) du levier (29) sur lequel agit le ressort de rappel (7), de manière à obtenir une vitesse d'ouverture des contacts (22) de l'interrupteur (20) indépendante de celle du mécanisme de commande (6).

6. Dispositif de protection contre les surcharges selon l'une quelconque des revendications 3 à 5, dans lequel l'interrupteur (20) du courant d'alimentation en moyenne-tension est un interrupteur rotatif polyphasé comprenant, pour chaque phase (A, B, C) deux contacts fixes (23, 24) et deux contacts mobiles (22) reliés électriquement entre eux, les contacts mobiles (22) de toutes les phases étant solidaires d'un même ensemble rotatif (20) et aptes, selon la position de l'ensemble rotatif, à créer une liaison galvanique entre les deux contacts fixes (23, 24) propres à chaque phase.

7. Dispositif de protection contre les surcharges selon l'une quelconque des revendications 3 à 6, dans lequel l'interrupteur (20) est commandé à l'ouverture des contacts (22, 23, 24) par un électroaimant (8).

8. Dispositif de protection contre les surcharges selon l'une quelconque des revendications 3 à 7, dans lequel une commande manuelle (11) située à l'extérieur de l'appareil (1) permet de fermer l'interrupteur (20) en entraînant le levier (29) sur lequel agit le ressort de rappel (7) au-delà du point d'équilibre (K) du mécanisme à fonction tumbler (6), ce mécanisme étant alors apte à entraîner en rotation l'axe (26) de l'interrupteur (20) avec une vitesse indépendante de la vitesse d'entraînement de la commande manuelle (11).

9. Dispositif de protection contre les surcharges selon la revendication précédente, dans lequel la commande manuelle (11) n'est active qu'en fermeture des contacts (22, 23, 24) de l'interrupteur (20).

10. Dispositif de protection contre les surcharges selon l'une quelconque des revendications 7 à 9, dans lequel l'électroaimant (8) est alimenté par une tension prélevée aux bornes d'un des enroulements basse-tension (10) du transformateur (1) à protéger.

11. Dispositif de protection contre les surcharges selon l'une quelconque des revendications 7 à 10 en combinaison avec la revendication 3, dans lequel l'électroaimant est commandé par la sonde thermique (9) constituée d'un bilame provoquant la fermeture du circuit d'alimentation d'un solénoïde en cas de dépassement d'un seuil de température prédéfini.

12. Dispositif de protection contre les surcharges selon l'une quelconque des revendications 3 à 11, dans lequel la sonde thermique (9) est positionnée en partie supérieure d'un canal de refroidissement de l'enroulement basse-tension (10) du transformateur (1).

13. Système de protection contre les effets de surcharge d'un transformateur moyenne / basse-tension comportant le dispositif de protection contre les surcharges selon l'une quelconque des revendications 3 à 12, couplé à un dispositif de protection à fusible (50) contre les effets des défauts internes du transformateur (1).

14. Système de protection selon la revendication 13, dans lequel l'interrupteur (20) du dispositif de protection contre les surcharges est mis en commun aux deux dispositifs pour être apte à constituer un moyen de déconnexion pour chacun des deux dispositifs.

15. Système de protection selon la revendication précédente, dans lequel le mécanisme de commande manuelle (11) comporte un fusible mécanique (42) apte à empêcher la fermeture de l'interrupteur (20) actionné à l'ouverture des contacts (22 , 23, 24) par le dispositif de protection contre les effets des défauts internes du transformateur.

16. Transformateur de distribution de l'énergie électrique moyenne-tension / basse-tension incluant le dispositif ou le système de protection selon l'une quelconque des revendications 3 à 15.

17. Poste de transformation comprenant un transformateur de distribution selon la revendication 16.

## Patentansprüche

1. Verfahren zum Schutz vor Überlastwirkungen eines elektrischen Mittelspannung/Niederspannung-Umwandlungsgeräts oder Transformators (1), das einen aktiven Teil (4) aufweist, wobei das Gerät in ein flüssiges Dielektrikum getaucht ist, **dadurch gekennzeichnet, dass** es darin besteht, den Mittelspannungs-Speisestrom abhängig von einer thermischen Erfassung (9) der Temperaturschwankung des aktiven Teils (4) des zu schützenden Geräts (1) zu unterbrechen (20), was in einer Schutzvorrichtung den Betrieb eines Aktors (8) auslöst, der direkt auf einen Hebel (29) einwirken kann, welcher über ein Drehzapfengelenk (3A) mit einer Stange (30) in Verbindung steht, auf die eine Feder (7) montiert ist, so dass die Unterbrechung direkt im flüssigen Dielektrikum durchgeführt wird.

2. Verfahren zum Schutz vor Überlastwirkungen nach Anspruch 1, **dadurch gekennzeichnet, dass** es im Fall eines Geräts im Mehrphasenmodus darin besteht, für jede Phase (A, B, C), eine Drehunterbrechung (20) des elektrischen Mittelspannungsstroms durch ortsfeste (23, 24) und bewegliche Kontakte (22) durchzuführen, wobei die beweglichen Kontakte (22) aller Phasen drehfest verbunden und in der Lage sind, abhängig von der Drehstellung eine galvanische Verbindung zwischen den jeder Phase eigenen ortsfesten Kontakten (23, 24) zu erzeugen.

3. Vorrichtung zum Schutz eines in ein flüssiges Dielektrikum getauchten elektrischen Geräts wie eines mehrphasigen Mittelspannung/Niederspannung-Transformators (1) vor Überlasten, die aufweist:
- einen Schalter des Mittelspannungs-Speisestroms (20),
**dadurch gekennzeichnet, dass** die Vorrichtung aufweist:
- einen Steuermechanismus (6), der einen über eine Drehzapfengelenkverbindung (3A) mit einer Stange (30), auf die eine Feder (7) montiert ist, verbundenen Hebel (29) aufweist;
- einen Aktor (8), der direkt auf den Hebel (29) einwirken und diesen Schalter (20) betätigen kann, und
- einen Temperaturfühler (9), der den Steuermechanismus (6) auslösen kann, wobei der Fühler (9) so positioniert ist, dass er der Temperatur des aktiven Teils (4) des zu schützenden Geräts (1) ausgesetzt ist, wobei der Schalter (20) und sein Steuermechanismus (6) in das Volumen des flüssigen Dielektrikums des Geräts integriert sind.

4. Überlast-Schutzvorrichtung nach dem vorhergehenden Anspruch, **dadurch gekennzeichnet, dass** der den Schalter (20) betätigende Steuermechanismus (6) eine Rückstellfeder (7) aufweist, die auf einen Hebel (29) einwirkt, der fest mit der Drehachse (26) des Schalters (20) verbunden ist, was diesem zwei Stabilitätspositionen (S1, S2) verleiht, in denen der Speisestrom durchgehend bzw. unterbrochen ist, und die eine Kippschalterfunktion bilden.

5. Überlast-Schutzvorrichtung nach dem vorhergehenden Anspruch, wobei der Hebel (29), auf den die Rückstellfeder (7) einwirkt, einen Drehfreiheitsgrad bezüglich der Achse (26) des Schalters (20) hat, wobei dieser Freiheitsgrad winkelmäßig mittels eines fest mit der Achse (26) des Schalters verbundenen Stifts (27) und eines Langlochs (32) definierter Abmessung in der Nabe (2A) des Hebels (29) begrenzt wird, auf den die Rückstellfeder (7) einwirkt, um eine Öffnungsgeschwindigkeit der Kontakte (22) des Schalters (20) zu erhalten, die von derjenigen des Steuermechanismus (6) unabhängig ist.

6. Überlast-Schutzvorrichtung nach einem der Ansprüche 3 bis 5, wobei der Schalter (20) des Mittelspannungsspeisestroms ein mehrphasiger Drehschalter ist, der für jede Phase (A, B, C) zwei ortsfeste Kontakte (23, 24) und zwei bewegliche Kontakte (22) aufweist, die elektrisch miteinander verbunden sind, wobei die beweglichen Kontakte (22) aller Phasen mit der gleichen drehenden Einheit (20) fest verbunden sind und je nach der Stellung der drehenden Einheit eine galvanische Verbindung zwischen den zwei zu jeder Phase gehörenden ortsfesten Kontakten (23, 24) erzeugen können.

7. Überlast-Schutzvorrichtung nach einem der Ansprüche 3 bis 6, wobei der Schalter (20) zur Öffnung der Kontakte (22, 23, 24) von einem Elektromagnet (8) gesteuert wird.

8. Überlast-Schutzvorrichtung nach einem der Ansprüche 3 bis 7, wobei eine manuelle Steuerung (11), die sich außerhalb des Geräts (1) befindet, es ermöglicht, den Schalter (20) zu schließen, indem der Hebel (29), auf den die Rückstellfeder (7) wirkt, über den Gleichgewichtspunkt (K) des Mechanismus mit Kippschalterfunktion (6) hinaus angetrieben wird, wobei dieser Mechanismus dann die Achse (26) des Schalters (20) mit einer Geschwindigkeit in Drehung versetzen kann, die von der Antriebsgeschwindigkeit der manuellen Steuerung (11) unabhängig ist.

9. Überlast-Schutzvorrichtung nach dem vorhergehenden Anspruch, wobei die manuelle Steuerung (11) nur zum Schließen der Kontakte (22, 23, 24) des Schalters (20) aktiviert wird.

10. Überlast-Schutzvorrichtung nach einem der Ansprüche 7 bis 9, wobei der Elektromagnet (8) mit einer Spannung gespeist wird, die an den Klemmen einer der Niederspannungswicklungen (10) des zu schützenden Transformators (1) abgenommen wird.

11. Überlast-Schutzvorrichtung nach einem der Ansprüche 7 bis 10 in Kombination mit Anspruch 3, wobei der Elektromagnet vom Temperaturfühler (9) gesteuert wird, der aus einem Bimetallelement besteht, das das Schließen des Speisekreises einer Magnetspule bei Überschreitung einer vordefinierten Temperaturschwelle bewirkt.

12. Überlast-Schutzvorrichtung nach einem der Ansprüche 3 bis 11, wobei der Temperaturfühler (9) im oberen Bereich eines Kühlkanals der Niederspannungswicklung (10) des Transformators (1) positioniert ist.

13. System zum Schutz vor den Überlastwirkungen eines Mittelspannung/Niederspannung-Transformators, das die Überlast-Schutzvorrichtung nach einem der Ansprüche 3 bis 12 aufweist, gekoppelt mit einer Schutzvorrichtung mit Sicherung (50) gegen die Wirkungen der inneren Fehler des Transformators (1).

14. Schutzsystem nach Anspruch 13, wobei der Schalter (20) der Überlast-Schutzvorrichtung von den beiden Vorrichtungen gemeinsam genutzt wird, um für jede der zwei Vorrichtungen eine Abschalteinrichtung bilden zu können.

15. Schutzsystem nach dem vorhergehenden Anspruch, wobei der manuelle Steuermechanismus (11) eine mechanische Sicherung (42) aufweist, die das Schließen des Schalters (20) verhindern kann, der von der Schutzvorrichtung vor den Wirkungen der inneren Fehler des Transformators zum Öffnen der Kontakte (22, 23, 24) betätigt wird.

16. Transformator zur Verteilung der elektrischen Mittelspannung/Niederspannung-Energie, der die Schutzvorrichtung oder das Schutzsystem nach einem der Ansprüche 3 bis 15 enthält.

17. Transformatorstation, die einen Verteilungstransformator nach Anspruch 16 enthält.

## Claims

1. Method of protection against the effects of overloads of a medium-voltage/low-voltage transformation electrical apparatus or transformer (1) having an active portion (4), the apparatus being submerged in a liquid dielectric, **characterized in that** it consists in interrupting (20) the medium-voltage supply current as a function of a thermal detection (9) of the variation in temperature of the active portion (4) of the apparatus to be protected (1) triggering in a protection device the operation of an actuator (8) capable of acting directly on a lever (29) connected, via a pivot-based articulation, with a connecting rod (30) on which a spring (7) is mounted so that the interruption is carried out directly in the liquid dielectric.

2. Method of protection against the effects of overload according to Claim 1, **characterized in that**, in the case of an apparatus in polyphase mode, it consists in carrying out, for each phase (A, B, C), a rotary interruption (20) of the medium-voltage electric current by fixed contacts (23, 24) and movable contacts (22), the movable contacts (22) of all the phases being secured in rotation and capable of creating, as a function of the rotation position, a galvanic connection between the fixed contacts (23, 24) specific to each phase.

3. Device for protection against overloads of an electric apparatus submerged in a liquid dielectric, such as a medium-voltage low-voltage polyphase transformer (1) comprising:
- a switch of the medium-voltage supply current (20),
**characterized in that** the device comprises:
- a control mechanism (6) comprising a lever (29) connected, by a pivot-based articulation (3A), with a connecting rod (30) on which a spring (7) is mounted;
- an actuator (8) capable of acting directly on the said lever (29) and capable of actuating this switch (20), and
- a thermal probe (9) that can trigger the control mechanism (6), the probe (9) being positioned so as to be subjected to the temperature of the active portion (4) of the apparatus (1) to be protected, the switch (20) and its control mechanism (6) being incorporated into the volume of liquid dielectric of the apparatus.

4. Device for protection against overloads according to the preceding claim, **characterized in that** the control mechanism (6) actuating the switch (20) comprises a return spring (7) acting on a lever (29) secured to the rotation shaft (26) of the switch (20), giving the latter two positions of stability (S1, S2) for which the supply current is respectively flowing or interrupted, and forming a tumbler function.

5. Device for protection against overloads according to the preceding claim, in which the lever (29) on which the return spring (7) acts has a degree of freedom in rotation relative to the shaft (26) of the switch (20), this degree of freedom being limited angularly by means of a pin (27) secured to the shaft (26) of the switch and of an opening (32) of defined dimension in the hub (2A) of the lever (29) on which the return spring (7) acts, so as to obtain a speed of opening of the contacts (22) of the switch (20) that is independent of that of the control mechanism (6).

6. Device for protection against overloads according to any one of Claims 3 to 5, in which the switch (20) of the medium-voltage supply current is a polyphase rotary switch comprising, for each phase (A, B, C), two fixed contacts (23, 24) and two movable contacts (22) electrically connected together, the movable contacts (22) of all the phases being secured to one and the same rotary assembly (20) and being capable, according to the position of the rotary assembly, of creating a galvanic connection between the two fixed contacts (23, 24) specific to each phase.

7. Device for protection against overloads according to any one of Claims 3 to 6, in which the switch (20) is controlled on the opening of the contacts (22, 23, 24) by an electromagnet (8).

8. Device for protection against overloads according to any one of Claims 3 to 7, in which a manual control (11) situated outside the apparatus (1) is used to close the switch (20) by operating the lever (29) on which the return spring (7) acts beyond the point of equilibrium (K) of the tumbler-function mechanism (6), this mechanism then being capable of rotating the shaft (26) of the switch (20) with a speed independent of the speed of operation of the manual control (11).

9. Device for protection against overloads according to the preceding claim, in which the manual control (11) is active only on closing of the contacts (22, 23, 24) of the switch (20).

10. Device for protection against overloads according to any one of Claims 7 to 9, in which the electromagnet (8) is supplied by a voltage drawn from the terminals of one of the low-voltage windings (10) of the transformer (1) to be protected.

11. Device for protection against overloads according to any one of Claims 7 to 10 in combination with Claim 3, in which the electromagnet is controlled by the thermal probe (9) consisting of a bimetallic strip causing the closure of the supply circuit of a solenoid in the event of a predefined temperature threshold being exceeded.

12. Device for protection against overloads according to any one of Claims 3 to 11, in which the thermal probe (9) is positioned in the top portion of a cooling pipe of the low-voltage winding (10) of the transformer (1).

13. System for protection against the effects of overload of a medium/low-voltage transformer comprising the device for protection against overloads according to any one of Claims 3 to 12, coupled with a fused protection device (50) against the effects of internal defects of the transformer (1).

14. Protection system according to Claim 13, in which the switch (20) of the device for protection against overloads is placed in common with both the devices in order to be capable of forming a disconnection means for each of the two devices.

15. Protection system according to the preceding claim, in which the manual control mechanism (11) comprises a mechanical fuse (42) capable of preventing the closure of the switch (20) actuated on opening of the contacts (22, 23, 24) by the device for protection against the effects of internal defects of the transformer.

16. Transformer for the distribution of medium-voltage/low-voltage electric power including the protection device or system according to any one of Claims 3 to 15.

17. Transformer station comprising a distribution transformer according to Claim 16.
